# EUROPÄISCHE PATENTSCHRIFT

(11) **EP 0 129 850 B1**
(45) Veröffentlichungstag und Bekanntmachung des Hinweises auf die Patenterteilung: **09.01.1991**
(21) Anmeldenummer: 84107118.6
(22) Anmeldetag: 20.06.1984
(51) Int. Cl.: G09F 3/06

(54) **Auf einer Umfangsfläche eines Körpers, insbesondere einer Trockenbatterie aufschrumpfbares mehrschichtiges Haftetikett**
Adhesive multilayered label shrinkable onto the circumferential surface of an object, especially a dry battery
Etiquette adhésive à plusieurs couches rétractable sur la surface circonférentielle d'un corps, spécialement d'une batterie sèche

(30) Priorität: 21.06.1983 DE 3322309
(43) Veröffentlichungstag der Anmeldung: 02.01.1985
(62) Teilanmeldung aus: 90108937.5
(73) Patentinhaber: Zweckform Etikettiertechnik Gesellschaft mit beschränkter Haftung, D-83607 Holzkirchen (DE)
(72) Erfinder: Will, Rolf, D-8170 Bad Tölz (DE); Ast, Hans-Peter, D-8150 Holzkirchen (DE)
(74) Vertreter: Weickmann, Heinrich, Dipl.-Ing.

(56) Entgegenhaltungen:
- DE-A- 2 731 635
- DE-A- 2 914 028
- GB-A- 1 387 619
- JP-A-36 031 338
- JP-A-37 008 316
- US-A- 2 980 754
- US-A- 3 542 229
- US-A- 3 927 484
- US-A- 4 190 168
- US-A- 4 287 274
- US-A- 4 399 182
- US-A- 4 409 051
- PROSPEKT DER FA. ZWECKFORM WERK GMBH, Anwendungs-Info, veröffentlicht im März 1983; Seite 2, insbesondere Zeilen 30-33; Abschnitte: "Etikettierung bedeutet Funktionsfähigkeit plus Markenidentifikation" und "Die Etikettierung der Super Power-Trockenbatterien

## Beschreibung

Die Erfindung betrifft ein auf die Umfangsfläche eines Körpers einer Trockenbatterie aufgeklebtes mehrschichtiges Etikett nach den Oberbegriffen der Ansprüche 1, 2, 3, 4 und 8.

Nach dem Prospekt der Firma Zweckform Werk GmbH, Anwendungs-Info, veröffentlicht im März 1983, sind Etiketten nach den Oberbegriffen der Ansprüche 1 bis 4 und 8 bekannt. Insbesondere ist es danach bekannt, auf die Umfangsfläche des Körpers einer Trockenbatterie ein Etikett zu kleben, dessen Endbereiche jeweils um die Stirnflächen des Körpers geschrumpft sind.

Nach der US-A-4 287 274 ist ein Mehrschichtenaufbau für ein Etikett bekannt, das auf den Körper einer Trockenbatterie.
ausschließlich geklebt, nämlich durch Erhitzen geklebt, jedoch nicht zusätzlich geschrumpft wird, sondern zusammen mit einer Kartonhülse, auf der es sich befindet, auf die Stirnflächen des Körpers gebördelt wird. Das Etikett hat, ausgehend vom Körper der Trockenbatterie, folgenden Schichtaufbau:
Klebstoff-Papier-Mineralschichte-Klebstoff-Plastikmaterial-metallische Schichte-Klebstoffgefärbte Pigmente-Plastikmaterial oder
Klebstoff-Papier-Mineralschichte-Klebstoff-Plastikmaterial oder
Klebstoff-Papier-Mineralschichte-Klebstoff-Plastikmaterial-Klebstoff-Plastikmaterial.

Nach der US-A-4 190 168 ist als Flaschenumhüllung ein Schrumpfschlauch mit dem Schichtaufbau Kunststoffschich Klebstoff-Kunststoffschichte bekannt, der auf der Innenseite einer seiner Schichten mit einem Aufdruck versehen ist.

Aufgabe der Erfindung ist es, ein Haftetikett nach dem Oberbegriff des Anspruchs 1 anzugeben, das mit einem geschützten Aufdruck versehen ist und bei dem auch die unter dem Aufdruck befindlichen Schichten geschützt sind.

Lösungen dieser Aufgabe sind in den Ansprüchen 1, 2, 3, 4 und 8 angegeben. Danach übernimmt die Schutzfunktion die obere Schicht aus in Umfangsrichtung des K Körpers gereckter HPVC-Folie. Diese HPVC-Folie kann nach Anspruch 1, 2, und 4 zusätzlich zu einer unteren Schicht aus in Umfangsrichtung des Körpers gereckter HPVC-Folie vorgesehen sein und überdies nach Anspruch 3 zusätzlich zu einer mittleren Schicht aus in Umfangsrichtung des Körpers gereckter HPVC-Folie. Die untere Schicht kann aber gemäß Anspruch 8 auch aus Papier bestehen, wodurch das Etikett wesentlich verbilligt wird.

Jedenfalls ist wegen der Haftklebstoffschicht auf der Unterseite der unteren Schicht das Etikett ohne Schwierigkeit von einer Unterlage abzunehmen und auf den Körper zu kleben.

Um dem Körper von außen ein metallisches Aussehen zu geben, das einen guten Kontrast zu dem Aufdruck bildet, ist bevorzugt eine Aufdampfschicht aus Aluminium nach den Ansprüchen, 2, 3, 4 und 9 vorgesehen.

Einen besonders hohen Isolationsschutz erhält man bei Aufbringen der Aufdampfschicht auf die Unterseite der mittleren Schicht gemäß Anspruch 3 oder bei Aufbringen der Aufdampfschicht auf die Oberseite der unteren Schicht gemäß Anspruch 2, 4 und 9.

Die Erfindung wird im folgenden an Ausführungsbeispielen unter Hinweis auf die beigefügten Zeichnungen erläutert:
Fig. 1 zeigt eine erste Ausführungsform eines Haftetiketts im Querschnitt,
Fig. 2 zeigt schematisch das an sich bekannte Aufbringen eines solchen Haftetiketts auf den Körper einer Trockenbatterie,
Fig. 3 zeigt eine zweite Ausführungsform eines Haftetiketts im Querschnitt,
Fig. 4 zeigt eine dritte Ausführungsform eines Haftetiketts im Querschnitt,
Fig. 5 zeigt eine vierte Ausführungsform eines Haftetiketts im Querschnitt.

Das Haftetikett nach Fig. 1 befindet sich auf einer Unterlage 2, die mit einer klebstoffabweisenden Schicht 4, etwa aus Silicon, versehen ist. Auf der klebstoffabweisenden Schicht 4 befindet sich ablösbar ein unterseitig mit einer Haftklebstoffschicht 6 versehener Träger 8 aus Papier. Auf die Außenseite des Trägers 8 ist ein nur schematisch dargestellter Aufdruck 10 aufgebracht. Die mit dem Aufdruck 10 versehene Oberfläche ist von einer rückseitig mit einer Kaschierkleberschicht 12 versehenen Folie 14 aus gerecktem, schrumpfbarem Kunststoff abgedeckt. Diese Folie 14 steht an beiden Rändern 16, 18 über die unter ihr liegenden Schichten 6, 8, 10, 12 über. Das Etikett wird durch die Schichten 6, 8, 10, 12, 14 gebildet und vor dem Aufbringen auf einem Batteriekörper 20 (Fig. 2) von der Unterlage 2, 4 abgelöst. Die axialen Abmessungen des Batteriekörpers 20 stimmen mit den Abmessungen der Schichten 6, 8 10, 12 des Etiketts nach Fig. 1 überein. Das Etikett wird nun so aufgebracht, daß die Folie 14 aus schrumpfbarem Kunststoff außen liegt und die Schicht 6 auf den Trockenbatteriekörper 20 geklebt wird. Ist das Etikett um den Körper 20 der Trockenbatterie rundum aufgeklebt, wird das Etikett und mit ihm der Körper 20 einer Wärmeeinwirkung ausgesetzt, die zur Folge hat, daß die Folie 14 schrumpft und sich dadurch die überstehenden Ränder 16, 18 fest anden Randbereich der Stirnflächen des Körpers 20 anlegen.

Das Etikett nach Fig. 3 ist ähnlich aufgebaut wie das nach Fig. 1, jedoch mit zusätzlichen Schichten versehen.

Diejenigen Schichten, die denen nach Fig. 1 entsprechen, sind mit den gleichen Bezugsziffern versehen wie die entsprechenden Schichten in Fig. 1. Anders als bei der Ausführungsform nach Fig. 1 befindet sich der Aufdruck 10 nicht auf dem Träger 8. Vielmehr ist der Träger 8 mit einer Aufdampfschicht 22 versehen, die außen eine Primer-Schicht 24 für den Aufdruck 10 trägt. Die Aufdampfschicht gibt dem Körper von außen ein metallisches Aussehen und bildet einen guten Kontrast für den Aufdruck 10.

Für Fig. 4 gilt hinsichtlich der Bezugsziffern das gleiche wie für Fig. 3. In diesem Fall ist jedoch auf die Außenfläche des Trägers 8 eine Folienschicht 26 aufgebracht, die rückseitig mit der Aufdampfschicht 22 und einer auf deren Rückseite befindlichen Kaschierkleberschicht 28 versehen ist. Dieses Etikett nach Fig. 4 zeichnet sich durch besonders hohe Widerstandsfähigkeit und besonders hohe Isolationseigenschaften aus.

Bei der Ausführungsform nach Fig. 5 befindet sich auf dem Träger 8 aus Kunststoff, durch eine Primer-Schicht 30 vermittelt, eine aufgedampfte Schicht 32 und auf dieser, durch eine Kascherklebeschicht 36 vermittelt, eine außen mit einem Aufdruck 10 versehene durchsichtige Kunststoffolie 34. Auf den Aufdruck 10 ist mittels einer Kaschierkleberschicht 12 eine durchsichtige Folie 14 aufgebracht. Die Folien 8, 34 und 14 sind - insbesondere gleichsinnig-in Umfangsrichtung - gereckt. Im Fall der Fig. 5 hat die Folie 14, im Gegensatz zu den Ausführungsbeispielen nach den Fig. 1,3 und 4, keinen Überstand in Umfangsrichtung.

## Patentansprüche

1. Auf die Umfangsfläche eines Körpers (20) einer Trockenbatterie aufgeklebtes, mehrschichtiges Etikett, dessen in Axialrichtung des Körpers (20) weisende Ränder auf die Stirnflächen des Körpers (20) geschrumpft sind, dadurch gekennzeichnet, daß das Etikett folgenden Schichtaufbau aufweist:
a) eine untere Schicht (8) aus einer in Umfangsrichtung des Körpers (20) gereckten HPVC-Folie, auf deren Unterseite sich eine Haftklebstoffschicht (6) befindet, die auf die Umfangsfläche des Körpers (20) geklebt ist und auf deren Oberseite sich ein Aufdruck (10) befindet,
b) eine obere Schicht (14) au einen Umfangsrichtung des Körpers (20) gereckten, durchsichtigen HPVC-Folie, deren Unterseite über eine Klebstoffschicht (12) auf der Oberseite der unteren Schicht (8) und dem Aufdruck (10) haftet.

2. Auf die Umfangsfläche eines Körpers (20) einer Trockenbatterie aufgeklebtes, mehrschichtiges Etikett, dessen in Axialrichtung des Körpers (20) weisende Ränder auf die Stirnflächen des Körpers (20) geschrumpft sind, dadurch gekennzeichnet, daß das Etikett folgenden Schichtaufbau aufweist:
a) eine untere Schicht (8) aus einer in Umfangsrichtung des Körpers (20) gereckten HPVC-Folie, auf deren Unterseite sich eine Haftklebstoffschicht (6) befindet, die auf die Umfangsfläche des Körpers (20) geklebt ist und auf deren Oberseite sich eine Aufdampfschicht (22) aus Aluminium befindet,
b) einen Aufdruck (10) auf der Oberseite der Aufdampfschicht (22),
c) eine obere Schicht (14) aus einer in Umfangsrichtung des Körpers (20) gereckten, durchsichtigen HPVC-Folie, deren Unterseite über eine Klebstoffschicht (12) auf der Oberseite der Aufdampfschicht (22) und dem Aufdruck (10) haftet.

3. Auf die Umfangsfläche eines Körper (20) einer Trocken batterie aufgeklebtes, mehrschichtiges Etikett, dessen in Axialrichtung des Körpers (20) weisende Ränder auf die Stirnflächen des Körpers (20) geschrumpft sind, dadurch gekennzeichnet, daß das Etikett folgenden Schichtaufbau aufweist:
a) eine untere Schicht (8) aus einer in Umfangsrichtung des Körpers gereckten HPVC-Folie, auf deren Unterseite sich eine Haftklebstoffschicht (6) befindet, die auf die Umfangsfläche des Körpers (20) geklebt ist,
b) eine mittlere Schicht (26) aus einer in Umfangsrichtung des Körpers (20) gereckten HPVC-Folie, auf deren Unterseite sich eine Aufdampfschicht (22) aus Aluminium befindet, die über eine Klebstoffschicht (28) auf der Oberseite der unteren Schicht (8) haftet und auf deren Oberseite sich ein Aufdruck (10) befindet,
c) eine obere Schicht (14) aus einer in Umfangsrichtung des Körpers (20) gereckten, durchsichtigen HPVC-Folie, deren Unterseite über eine Klebstoffschicht (12) auf der Oberseite der mittleren Schicht und dem Aufdruck (10) haftet.

4. Auf die Umfangsfläche eines Körpers (20) einer Trockenbatterie aufgeklebtes, mehrschichtiges Etikett, dessen in Axialrichtung des Körpers (20) weisende Ränder auf die Stirnflächen des Körpers (20) geschrumpft sind, dadurch gekennzeichnet, daß das Etikett folgenden Schichtaufbau aufweist:
a) eine untere Schicht (8) aus einer in Umfangsrichtung des Körpers (20) gereckten HPVC Folie, auf deren Unterseite sich eine Haftklebstoffschicht (6) befindet, die auf die Umfangsfläche des Körpers (20) geklebt ist und auf deren Oberseite sich eine Aufdampfschicht (32) aus Aluminium befindet,
b) eine mittlere Schicht aus einer in Umfangsrichtung des Körpers gereckten HPVC-Folie (34), deren Unterseite über eine Klebstoffschicht (36) auf der Aufdampfschicht (32) haftet und auf deren Oberseite sich ein Aufdruck (10) befindet,
c) eine obere Schicht (14a) aus einer in Umfangsrichtung des Körpers gereckten, durchsichtigen HPVC-Folie, deren Unterseite über eine Klebstoffschicht (12) auf der Oberseite der mittleren Schicht (34) und dem Aufdruck (10) haftet.

5. Etikett nach Anspruch 2, dadurch gekennzeichnet, daß sich zwischen der Aufdampfschicht (22) und dem Aufdruck (10) eine Primer-Schicht (24) befindet.

6. Etikett nach Anspruch 3, dadurch gekennzeichnet, daß sich zwischen der mittleren Schicht (26) und dem Aufdruck (10) eine Primer-Schicht (24) befindet.

7. Etikett nach Anspruch 4, dadurch gekennzeichnet, daß sich zwischen der unteren Schicht (8) und der Aufdampfschicht (32) eine Primer-Schicht (30) befindet.

8. Auf die Umfangsfläche eines Körpers (20) einer Trockenbatterie aufgeklebtes, mehrschichtiges Etikett, dadurch gekennzeichnet, daß das Etikett folgenden Schichtaufbau aufweist:
a) eine untere Schicht (8) aus Papier mit einer der Höhe des Körpers entsprechenden Breite, auf deren Unterseite sich eine Haftklebstoffschicht (6) befindet, die auf die Umfangsfläche des Körpers (20) geklebt ist und auf deren Oberfläche sich ein Aufdruck (10) befindet,
b) eine obere Schicht aus einer in Umfangsrichtung des Körpers gereckten, durchsichtigen, auf die untere Schicht (8) mittels einer Klebstoftschicht (12) kaschierten, mit beiden Rändern (16, 18) über die Stirnflächen des Körpers (20) überstehenden HPVC-Folie (14), deren in Axialrichtung des Körpers weisende Ränder auf die Stirnflächen des Körpers (20) geschrumpft sind.

9. Etikett nach Anspruch 8, dadurch gekennzeichnet, daß der Aufdruck (10) auf eine auf dem Papier befindliche Aufdampfschicht (22) aufgebracht ist.

10. Etikett nach Anspruch 9, dadurch gekennzeichnet, daß sich zwischen dem Aufdruck (10) und der Aufdampfschicht (22) eine Primer-Schicht (24) befindet.

## Revendications

1. Etiquette à plusieurs couches collée sur la surface périphérique d'un corps (20) d'une pile sèche, et dont les bords orientés dans le sens axial du corps (20) sont rétractés sur les faces extrêmes dudit corps (20), caractérisée par le fait que l'étiquette présente la structure stratifiée suivante:
a) une couche inférieure (8) en une feuille de HPVC étirée dans le sens périphérique du corps (20), sur la face inférieure de laquelle se trouve une couche d'adhésif (6) qui est collée sur la surface périphérique du corps (20), et sur la face supérieure de laquelle se trouve une inscription (10),
b) une couche supérieure (14) en une feuille de HPVC transparente, étirée dans le sens périphérique du corps (20) et dont la face inférieure adhère, par l'intermédiaire d'une couche d'adhésif (12), sur la face supérieure de la couche inférieure (8) et sur l'inscription (10).

2. Etiquette à plusieurs couches collée sur la surface périphérique d'un corps (20) d'une pile sèche, et dont les bords orientés dans le sens axial du corps (20) sont rétractés sur les faces extrêmes dudit corps (20), caractérisée par le fait que l'étiquette présente la structure stratifiée suivante:
a) une couche inférieure (8) en une feuille de HPVC étirée dans le sens périphérique du corps (20), sur la face inférieure de laquelle se trouve une couche d'adhésif (6) qui est collée sur la surface périphérique du corps (20), et sur la face supérieure de laquelle se trouve une couche métallisée (22) en aluminium,
b) une inscription (10) sur la face supérieure de la couche métallisée (22),
c) une couche supérieure (14) en une feuille de HPVC transparente, étirée dans le sens périphérique du corps (20) et dont la face inférieure adhère, par l'intermédiaire d'une couche d'adhésif (12), sur la face supérieure de la couche métallisée (22) et sur l'inscription (10).

3. Etiquette à plusieurs couches collée sur la surface périphérique d'un corps (20) d'une pile sèche, et dont les bords orientés dans le sens axial du corps (20) sont rétractés sur les faces extrêmes dudit corps (20), caractérisée par le fait que l'étiquette présente la structure stratifiée suivante:
a) une couche inférieure (8) en une feuille de HPVC étirée dans le sens périphérique du corps, sur la face inférieure de laquelle se trouve une couche d'adhésif (6) qui est collée sur la surface périphérique dudit corps (20),
b) une couche mèdiane (26) en une feuille de HPVC étirée dans le sens périphérique du corps (20), sur la face inférieure de laquelle se trouve une couche métallisée (22) en aluminium qui adhère, par l'intermédiaire d'une couche d'adhésif (28), sur la face supérieure de la couche inférieure (8), et sur la face supérieure de laquelle se trouve une inscription (10),
c) une couche supérieure (14) en une feuille de HPVC transparente, étirée dans le sens périphérique du corps (20) et dont la face inférieure adhère, par l'intermédiaire d'une couche d'adhésif (12), sur la face supérieure de la couche médiane et sur l'inscription (10).

4. Etiquette à plusieurs couches collée sur la surface pèriphérique d'un corps (20) d'une pile sèche, et dont les bords orientés dans le sens axial du corps (20) sont rétractés sur les faces extrêmes dudit corps (20), caractérisée par le fait que l'étiquette présente la structure stratifiée suivante:
a) une couche inférieure (8) en une feuille de HPVC étirée dans le sens périphérique du corps (20), sur la face inférieure de laquelle se trouve une couche d'adhésif (6) qui est collée sur la surface périphérique du corps (20), et sur la face supérieure de laquelle se trouve une couche métallisée (32) en aluminium,
b) une couche médiane en une feuille de HPVC (34) étirée dans le sens périphérique du corps, dont la face inférieure adhère, par l'intermédiaire d'une couche d'adhésif (36), sur ladite couche métallisée (32), et sur la face supérieure de laquelle se trouve une inscription (10),
c) une couche supérieure (14) en une feuille de HPVC transparente, étirée dans le sens périphérique du corps et dont la face inférieure adhère, par l'intermédiaire d'une couche d'adhésif (12), sur la face supérieure de la couche médiane (34) et sur l'inscription (10).

5. Etiquette selon la revendication 2, caractérisée par le fait qu'une couche de fond (24) se trouve entre la couche métallisée (22) et l'inscription (10).

6. Etiquette selon la revendication 3, caractérisée par le fait qu'une couche de fond (24) se trouve entre la couche médiane (26) et l'inscription (10).

7. Etiquette selon la revendication 4, caractérisée par le fait qu'une couche de fond (30) se trouve entre la couche inférieure (8) et la couche métallisée (32).

8. Etiquette à plusieurs couches, collée sur la surface périphérique d'un corps (20) d'une pile sèche, caractérisée par le fait que l'étiquette présente la structure stratifiée suivante:
a) une couche inférieure (8) en papier, d'une largeur correspondant à la hauteur du corps, sur la face inférieure de laquelle se trouve une couche d'adhésif (6) qui est collée sur la surface périphérique du corps (20), et sur la surface supérieure de laquelle se trouve une inscription (10),
b) une couche supérieure en une feuille de HPVC (14) transparente, qui est étirée dans le sens périphérique du corps, est appliquée par collage sur la couche inférieure (8) au moyen d'une couche d'adhésif (12), qui fait saillie par ses deux bords (16, 18) au-delà des faces extrêmes du corps (20), et dont les bords orientés dans le sens axial dudit corps sont rétractés sur les faces extrêmes de ce corps (20).

9. Etiquette selon la revendication 8, caractérisée par le fait que l'inscription (10) est appliquée sur une couche métallisée (22) située sur le papier.

10. Etiquette selon la revendication 9, caractérisée par le fait qu'une couche de fond (24) se trouve entre l'inscription (10) et la couche métallisée (22).

## Claims

1. A laminated label which is applied adhesively to the circumferential. surface of a body (20) of a dry battery and the edges of which facing in the axial direction of the body (20) are shrunk on to the end faces of the body (20), characterised in that the label has the following laminated structure:
a) a bottom layer (8) of an HPVC film which is stretched in the circumferential direction of the body (20) and on the underside of which is disposed a layer (6) of contact adhesive which is adhered to the circumferential surface of the body (20) and on the upper side of which an imprint (10) is provided;
b) a top layer (14) of a transparent HPVC film which is stretched in the circumferential direction of the body (20) and the underside of which adheres via a layer (12) of adhesive to the upper side of the bottom layer (8) and to the imprint (10).

2. A laminated label which is applied adhesively to the circumferential surface of a body (20) of a dry battery and the edges of which facing in the axial direction of the body (20) are shrunk on to the end faces of the body (20), characterised in that the label has the following laminated structure:
a) a bottom layer (8) of an HPVC film which is stretched in the circumferential direction of the body (20) and on the underside of which is disposed a layer (6) of contact adhesive which is adhered to the circumferential surface of the body (20) and on the upper side of which is disposed a layer (22) of aluminium applied by vapour deposition;
b) an imprint (10) on the upper side of the vapour-deposited layer (22);
c) a top layer (14) of a transparent HPVC film which is stretched in the circumferential direction of the body (20) and the underside of which adheres via a layer (12) of adhesive to the upper side of the vapour-deposited layer (22) and to the imprint (10).

3. A laminated label which is applied adhesively to the circumferential surface of a body (20) of a dry battery and the edges of which facing in the axial direction of the body (20) are shrunk on to the end faces of the body (20), characterised in that the label has the following laminated structure.
a) a bottom layer (8) of an HPVC film which is stretched in the circumferential direction of the body and on the underside of which is disposed a layer (6) of contact adhesive which is adhered to the circumferential surface of the body (20);
b) a middle layer (26) of an HPVC film which is stretched in the circumferential direction of the body (20) and on the underside of which is disposed a vapour-deposited layer (22) of aluminium, which adheres via a layer (28) of adhesive to the upper side of the bottom layer (8) and on the upper side of which is disposed an imprint (10);
c) a top layer (14) of a transparent HPVC film which is stretched in the circumferential direction of the body (20) and the underside of which adheres via a layer (12) of adhesive to the upper side of the middle layer and to the imprint (10).

4. A laminated label which is applied adhesively to the circumferential surface of a body (20) of a dry battery and the edges of which facing in the axial direction of the body (20) are shrunk on to the end faces of the body (20), characterised in that the label has the following laminated structure.
a) a bottom layer (8) of an HPVC film which is stretched in the circumferential direction of the body (20) and on the underside of which is disposed a layer (6) of contact adhesive which is adhered to the circumferential surface of the body (20) and on the upper side of which is disposed a vapour-deposited layer (32) of aluminium;
b) a middle layer (26) of an HPVC film (34) which is stretched in the circumferential direction of the body and the underside of which adheres via a layer (36) of adhesive to the vapour-deposited layer (32) and on the upper side of which is disposed an imprint (10);
c) a top layer (14) of a transparent HPVC film which is stretched in the circumferential direction of the body and the underside of which adheres via a layer (12) of adhesive to the upper side of the middle layer (34) and to the imprint (10).

5. A label according to Claim 2, characterised in that a primer layer (24) is disposed between the vapour-deposited layer (22) and the imprint (10).

6. A label according to Claim 3, characterised in that a primer layer (24) is disposed between the middle layer (26) and the imprint (10).

7. A label according to Claim 4, characterised in that a primer layer (30) is disposed between the bottom layer (8) and the vapour-deposited layer (32).

8. A laminated label which is applied adhesively to the circumferential surface of a body (20) of a dry battery, characterised in that the label has the following laminated structure:
a) a bottom layer (8) of paper, the width of which corresponds to the height of the body and on the underside of which is disposed a layer (6) of contact adhesive which is adhered to the circumferential surface of the body (20) and on the upper surface of which an imprint (10) is provided;
b) a top layer of a transparent HPVC film (14) which is stretched in the circumferential direction of the body and lined on the bottom layer (8) by means of a layer (12) of adhesive, which film projects at both edges (16, 18) over the end faces of the body (20) and the edges of which facing in the axial direction of the body are shrunk on to the end faces of the body (20).

9. A label according to Claim 8, characterised in that the imprint (10) is applied to a vapour-deposited layer (22) disposed on the paper.

10. A label according to Claim 9, characterised in that a primer layer (24) is disposed between the imprint (10) and the vapour-deposited layer (22).
